# EUROPÄISCHE PATENTSCHRIFT

(11) **EP 4 170 105 B1**
(45) Veröffentlichungstag und Bekanntmachung des Hinweises auf die Patenterteilung: **12.06.2024**
(21) Anmeldenummer: 22200141.4
(22) Anmeldetag: 06.10.2022
(51) Int. Cl.: E04F 13/08, E04F 13/18

(54) **FASSADENPANEEL**
FACADE PANEL
PANNEAU DE FAÇADE

(30) Priorität: 25.10.2021 DE 202021105831 U
(43) Veröffentlichungstag der Anmeldung: 26.04.2023
(73) Patentinhaber: Szczerba, Wieslaw, 22529 Hamburg (DE)
(72) Erfinder: Szczerba, Wieslaw, 22529 Hamburg (DE)
(74) Vertreter: Raffay & Fleck

(56) Entgegenhaltungen:
- DE-U1-202006 009 425
- DE-U1-202013 004 504
- US-A- 4 122 643

## Beschreibung

Die vorliegende Erfindung betrifft ein Fassadenpaneel sowie ein Fassadenpaneelsystem.

Es ist im Gebäudebau bekannt, Fassaden von errichteten Gebäuden zu verkleiden, bzw. an Außenwänden von Gebäuden auf- oder vorgesetzte Fassaden zu errichten. Dabei ist es auch bekannt, solche Fassaden durch Anbringen von Fassadenelementen in Form von Paneelen zu bilden. Solche Paneele können zum Beispiel Metallbleche, wie Stahlbleche, Aluminiumbleche, Edelstahlbleche oder dergleichen, umfassen oder sie können aus Kunststoff gebildet sein.

Bei dem Ausbilden von aus Paneelen aufgebauten Fassadenverkleidungen bzw. Fassaden ist zum einen ein einfacher und effizienter Aufbau wünschenswert, da dies insbesondere zu einer Verringerung der erforderlichen Arbeitsleistung und damit schließlich zu geringeren Kosten führt. Zum anderen ist eine haltbare und optisch einwandfreie Gestaltung der Fassadenverkleidung bzw. der Fassade wünschenswert.

Eine belüftetes Fassadenverkleidungssystem ist in der DE 20 2013 004 504 U1 offenbart, das eine langgestreckte Vorderfläche, an einer ersten Längskante eine Eingriffsleiste, bspw. in V-Form, und an einer zweiten Längskante eine Aufnahmenut für die Eingriffsleiste und einen Befestigungsbereich aufweist. Dieses Dokument zeigt ein Paneel gemäß dem Oberbegriff des Anspruchs 1.

Hier eine Lösung zu schaffen, ist Aufgabe der vorliegenden Erfindung. Dabei soll mit der Erfindung insbesondere ein Fassadenpaneel geschaffen werden, welches, im Besonderen als Bestandteil eines mit der Erfindung ebenfalls anzugebenden Systems mit solchen Fassadenpaneelen, die vorstehend genannten Anforderungen erfüllen kann, also einen schnellen und sauberen Aufbau einer Fassadenverkleidung bzw. einer Fassade zu ermöglichen, insbesondere derart, dass auch nicht Fachpersonen einen solchen Aufbau durchführen können.

Diese Aufgabe wird erfindungsgemäß gelöst durch ein Fassadenpaneel mit den Merkmalen des Anspruchs 1. Vorteilhafte Weiterbildungen eines solchen Fassadenpaneels sind in den Ansprüchen 2 bis 7 bezeichnet. Ein erfindungsgemäßes System, welches ebenfalls zur Lösung der vorstehend genannten Aufgabe beiträgt, ist in Anspruch 8 bezeichnet. Weiterbildungen eines solchen Systems sind in den Ansprüchen 9 bis 14 aufgezeigt. In Anspruch 15 ist schließlich ein weiterer Aspekt der Erfindung in Form eines Verfahrens zum Verkleiden einer Fassade unter Verwendung erfindungsgemäßer Fassadenpaneele angegeben.

Ein erfindungsgemäßes Fassadenpaneel ist einstückig gebildet und weist zunächst einen Einsteckabschnitt auf, der insbesondere an einem ersten Längsende des Paneels angeordnet ist. Es weist ferner einen Federklemmenabschnitt auf, der sich insbesondere im Bereich eines zweiten, dem ersten Längsende des Paneels gegenüberliegenden Längsende befindet. Zwischen den genannten Abschnitten, Einsteckabschnitt und Federklemmenabschnitt, erstreckt sich ein Fassadenabschnitt, mit dem das Paneel insbesondere eine Fassadenfläche ausbilden kann. Der Fassadenabschnitt kann insbesondere eine glatte, ebene Oberfläche aufweisen, er kann aber auch gewellt oder in anderer Weise strukturiert gebildet sein, um einer mithilfe des Paneels gebildeten Fassade eine entsprechende Struktur und Optik, wie zum Beispiel eine Holzoptik, zu verschaffen.

Das erfindungsgemäße Fassadenpaneel weist ferner einen Befestigungsabschnitt auf, der insbesondere an dem zweiten Längsende des Fassadenpaneels angeordnet sein kann. Dabei ist der Federklemmenabschnitt des Fassadenpaneels zwischen dem Fassadenabschnitt und dem Befestigungsabschnitt angeordnet. Dies gilt insbesondere in einer von dem zweiten Längsende in Richtung des ersten Längsendes gesehenen Längsrichtung des Paneels, insbesondere entlang des einstückigen Fassadenpaneels. Der Federklemmenabschnitt des Paneels ist eingerichtet, einen Einsteckabschnitt eines weiteren, insbesondere eines baugleichen, Fassadenpaneels klemmend aufzunehmen und zu halten, und/oder der Federklemmenabschnitt ist ein Federklemmenabschnitt zum klemmenden Aufnehmen und Halten eines Einsteckabschnitts eines weiteren, insbesondere eines baugleichen, Fassadenpaneels.

In einer solchen Gestaltung eignet sich das erfindungsgemäße Fassadenpaneel in besonders guter Weise, in einem schnell und einfach auszuführenden Aufbau zum Bilden einer Fassade eingesetzt zu werden. Hierzu ist es lediglich erforderlich, ein solches Fassadenpaneel mit dem Einsteckabschnitt in den Federklemmenabschnitt eines bereits montierten Fassadenpaneels einzuführen, sodass dieses neu hinzugefügte Fassadenpaneel darin klemmend und haltend aufgenommen ist.

Um die Längsposition des Fassadenpaneels zu sichern, wird nun der Befestigungsabschnitt mit dem Untergrund, zum Beispiel einer Gebäudeaußenmauer, verbunden. Zu diesem Zweck kann der Befestigungsabschnitt flanschartig ausgebildet sein, sodass er auf dem Untergrund flächig aufliegt. Eine einfache Art der Befestigung kann zum Beispiel durch eine Verschraubung oder durch die Verwendung ähnlicher Befestigungsmittel erfolgen. Insoweit kann es von Vorteil sein, wenn der Befestigungsabschnitt wenigstens eine Ausnehmung zur Aufnahme eines Befestigungsmittel aufweist. Es können aber auch z.B. selbstschneidende Schrauben verwendet werden. In der Folge können nun weitere, gleich gestaltete Fassadenpaneele zum Aufbau der Fassade hinzugefügt werden, wobei der Aufbau der Fassade von oben nach unten sukzessive erfolgt. Insbesondere kann die Ausnehmung durch Langlöcher ausgebildet sein, wobei sich die lange Erstreckung insbesondere in die Richtung erstreckt, in der eine Ausdehnungsbewegung des Paneels zu erwarten ist.

Durch das Zusammenspiel des Einsteckabschnitts und des Federklemmabschnitts kann besonders einfach eine unsichtbare Befestigung erreicht werden, zudem kann durch den Einsteckabschnitt auch der Befestigungsabschnitt überdeckt werden, wodurch auch diese Befestigung unsichtbar wird.

Um einen solchen Aufbau einfach möglich zu machen, ist es von Vorteil, wenn der Fassadenabschnitt von dem Befestigungsabschnitt um ein erstes lichtes Maß beabstandet ist. Dieses erste lichte Maß schafft einerseits einen Abstand der mit dem Fassadenpaneel auszubildenden Fassade von dem Untergrund, zum Beispiel einer Gebäudeaußenmauer. Es ermöglicht zudem, Befestigungsmittel vorzusehen, die mit einem gewissen Maß vorstehen, und diese dann im Aufbau der Fassade mit weiteren Fassadenpaneelen zu verblenden. Insbesondere ist eine Erstreckungsebene, in der sich der Fassadenabschnitt, insbesondere zumindest überwiegend oder dessen Haupterstreckungsrichtung, erstreckt, von einer Erstreckungsebene, in der sich der Befestigungsabschnitt, insbesondere zumindest überwiegend oder dessen Haupterstreckungsrichtung, erstreckt, um das erste lichte Maß beabstandet.

Der Federklemmenabschnitt des erfindungsgemäßen Fassadenpaneels kann insbesondere eine im Querschnitt U-förmige Federklemme ausbilden, die sich parallel zur Erstreckung des Fassadenabschnitts erstreckt. Auf diese Weise kann ein weiteres Fassadenpaneel der erfindungsgemäßen Art mit dem Einsteckabschnitt einfach in die U-förmige Federklemme eingeschoben und dort klemmend angelagert und gehalten werden.

Erfindungsgemäß verläuft die Erstreckung des Einsteckabschnitts parallel zur Erstreckungsrichtung des Fassadenabschnitts und in derselben Ebene. Auch dies besorgt, dass ein Zusammenfügen erfindungsgemäßer Fassadenpaneele durch ein einfaches Einschieben des Einsteckabschnitts in den Federklemmenabschnitt, insbesondere in eine wie vorstehend beschrieben U-förmig gebildete Federklemme, möglich ist. Dabei kann der Einsteckabschnitt insbesondere auch durch einen kontinuierlich gebildeten Endabschnitt des Fassadenabschnitts gebildet sein. Mit anderen Worten kann ein im Wesentlichen flächig gebildeter Fassadenabschnitt sich durchgehend fortsetzen und übergehen in den Einsteckabschnitt, bzw. es kann der Einsteckabschnitt letztlich Bestandteil des Fassadenabschnitts, nämlich dessen äußerer Endabschnitt, insbesondere an dem ersten Längsende des Fassadenpaneels, sein.

Bei dem erfindungsgemäßen Fassadenpaneel kann sich insbesondere auch eine Beabstandung zwischen den Federklemmenabschnitt und dem Fassadenabschnitt in einer Richtung quer zu einer flächigen Erstreckungsebene des Fassadenabschnitts ergeben. Insoweit kann insbesondere zwischen dem Federklemmenabschnitt und dem Fassadenabschnitt ein erster Beabstandungsabschnitt, insbesondere zum Beabstanden des Federklemmenabschnitts vom Fassadenabschnitt um ein zweites lichtes Maß, angeordnet sein, der hier insbesondere einen entsprechenden Abstand schafft, und insbesondere dafür derart eingerichtet ist, dass der Federklemmenabschnitt von dem Fassadenabschnitt um ein zweites lichtes Maß beabstandet ist und wobei dieses zweite lichte Maß insbesondere mindestens 0,5 mm maximal 10 cm, insbesondere mindestens 1 mm und/oder maximal 5 cm beträgt. Mit Vorteil kann dabei der Federklemmenabschnitt in einer versetzten Ebene unterhalb des Fassadenabschnitts verlaufen, sodass er bei Aufsicht auf eine mit Verwendung erfindungsgemäßer Fassadenpaneele gebildete Fassade verdeckt und nicht mehr sichtbar ist.

Weiterhin kann, und dies mit Vorteil, der Federklemmenabschnitt einen quer zu der Erstreckungsebene des Fassadenabschnitts gerichteten Abstand zu dem Befestigungsabschnitt aufweisen. Hierzu kann zwischen dem Federklemmenabschnitt und dem Befestigungsabschnitt ein zweiter Beabstandungsabschnitt, insbesondere zum Beabstanden des Federklemmenabschnitts vom Befestigungsabschnitt um ein drittes lichtes Maß, vorgesehen sein, der insbesondere in einer solchen Weise eingerichtet ist, dass der Federklemmenabschnitt von dem Befestigungsabschnitt um ein drittes lichtes Maß beabstandet ist. Dieses dritte lichte Maß kann insbesondere mindestens 1 mm maximal 15 cm, insbesondere mindestens 5 mm und/oder maximal 10 cm betragen.

Die U-förmige Federklemme kann mit Vorteil einen ersten sowie einen zweiten Klemmabschnitt aufweisen, wobei der erste Klemmabschnitte durch einen ersten langen Schenkel der U-förmige Federklemme und der zweite Klemmabschnitte durch einen zweiten langen Schenkel der U-förmigen Federklemme gebildet ist und wobei der erste und der zweite Klemmabschnitt über einen durch einen Querschenkel der U-förmigen Federklemme gebildeten Verbindungsabschnitt verbunden sind. Der erste Beabstandungsabschnitt kann dabei insbesondere ausgehend von einer ersten gemeinsamen Grenze des ersten Klemmabschnitts mit dem ersten Beabstandungsabschnitt sich in Richtung des Fassadenabschnitts erstrecken, wobei dann ein erster Abstand zwischen der ersten gemeinsamen Grenze des ersten Klemmabschnitts mit dem ersten Beabstandungsabschnitt und einer zweiten gemeinsamen Grenze des zweiten Klammabschnitts mit dem zweiten Beabstandungsabschnitt kleiner ist als ein zweiter Abstand zwischen einer dritten gemeinsamen Grenze des ersten Klemmabschnitts mit dem Verbindungsabschnitt und einer vierten gemeinsamen Grenze des zweiten Klemmabschnitts mit dem Verbindungsabschnitt, sodass insbesondere die Federklemme zwischen der ersten gemeinsamen Grenze und der zweiten gemeinsamen Grenze eine klemmende Wirkung ausübt und/oder der erste Abstand kleiner ist als 1 cm, insbesondere kleiner als 3 mm. Eine solche Ausgestaltung ergibt eine taschenartige Federklemme, die ihre Klemmwirkung auf den eingeschobenen Einsteckabschnitt eines weiteren Paneels im Bereich der ersten und zweiten gemeinsamen Grenze, also nahe ihrer Taschenöffnung ausübt.

Das erfindungsgemäße Fassadenpaneel kann insbesondere aus Metall, insbesondere einem Metallblech, dabei insbesondere einem Metallblech mit einer Stärke von mindestens 1 *µ*m, insbesondere mindestens 0,4 mm, und/oder maximal 5 mm, insbesondere maximal 1,5 mm bestehen. Es kann aber auch aus einem Kunststoff gefertigt sein, insbesondere einem blechartig ausgebildeten Kunststoff. Als mögliche Metalle kommen hier Aluminium, Edelstahl, Kupfer, Zink oder dergleichen in Betracht.

Der Fassadenabschnitt kann sich mit Vorteil über eine von dem ersten Längsende bis zu dem zweiten Längsende bestimmte Länge von mindestens 10 cm und/oder maximal 10 m, insbesondere maximal 6 m oder 3 m, erstrecken und über eine quer zu dieser Länge gemessene Breite von mindestens 10 cm und/oder maximal 10 m, insbesondere 6 m, insbesondere 3 m. Dabei kann das Fassadenpaneel mit Vorteil eine im Wesentlichen rechteckige oder quadratische Kontur aufweisen.

Wie bereits vorstehend erwähnt, besteht eine weitere Lösung der eingangs genannten Aufgabe auch in einem System, welches zunächst mindestens ein erstes und mindestens ein zweites Paneel aufweist, wobei mindestens ein erstes Paneel ein erstes erfindungsgemäße Fassadenpaneel ist.

Mit Vorteil ist in dem erfindungsgemäßen System mindestens ein zweites Paneel ein zweites erfindungsgemäße Fassadenpaneel, das vorzugsweise baugleich zum ersten Fassadenpaneel ausgestaltet ist. Das Besondere ist nun dabei, dass der Einsteckabschnitt des ersten Fassadenpaneels in dem Federklemmenabschnitt des zweiten Fassadenpaneels angeordnet ist, wobei insbesondere der Einsteckabschnitt des ersten Fassadenpanels in dem Federklemmenabschnitt des zweiten Fassadenpanels durch den Federklemmenabschnitt des zweiten Fassadenpaneels klemmend gehalten wird. Insbesondere kann das zweite Fassadenpaneel, kann aber auch das erste Fassadenpaneel mit dem jeweiligen Befestigungsabschnitt an einem Untergrund, wie zum Beispiel einer Außenmauer eines Gebäudes, festgelegt sein. Das System kann soweit insbesondere auch als ein Bestandteil einer mit erfindungsgemäßen Fassadenpaneelen aufgebauten Fassade aufgefasst werden.

Vorzugsweise weist das erfindungsgemäße System neben dem ersten erfindungsgemäßen Fassadenpaneel und dem zweiten erfindungsgemäßen Fassadenpaneel wenigstens ein weiteres Paneel auf, besteht insbesondere aus den vorgenannten Paneelen. Vorzugsweise handelt es sich bei dem weiteren Paneel um ein erfindungsgemäßes Fassadenpaneel. Das weitere Paneel weist einen Federklemmenabschnitt zum klemmenden Aufnehmen und Halten eines Einsteckabschnitts eines weiteren, insbesondere eines erfindungsgemäßen Fassadenpaneels, insbesondere des ersten und/oder zweiten Fassadenpaneels, auf, der insbesondere wie der Federklemmenabschnitt des erfindungsgemäßen Fassadenpaneels ausgebildet ist. Dabei sind das erste Fassadenpaneel und das zweite Fassadenpaneel nebeneinander, insbesondere auf Stoß, insbesondere entlang der längsten Erstreckung des Fassadenabschnitts, angeordnet. Der Einsteckabschnitt des ersten Fassadenpaneels und/oder der Einsteckabschnitt des zweiten Fassadenpaneel sind in dem Federklemmenabschnitt des weiteren Paneels angeordnet. Ferner weist dieses System ein Verbinderpaneel auf. Dieses Verbinderpaneel ist sowohl hinter dem ersten als auch hinter dem zweiten Fassadenpaneel angeordnet und weist einen Steckabschnitt auf. Dieser Steckabschnitt ist zumindest teilweise in dem Federklemmenabschnitt des weiteren Paneels angeordnet. Ebenso können auch wenigstens zwei weitere Paneele vorgesehen sein, die ebenfalls nebeneinander auf Stoß angeordnet sind und die jeweils mit einem Federklemmenabschnitt einen Einsteckabschnitt eines der ersten und zweiten Fassadenpaneele aufnehmen. Dann ist der Steckabschnitt des Verbinderpaneels in beiden Federklemmenabschnitten der auf Stoß nebeneinander angeordneten weiteren Paneele angeordnet.

Vorteilhafterweise weist das Verbinderpaneel neben dem Steckabschnitt an diesen anschließend einen Verstärkungsabschnitt auf. Der Verstärkungsabschnitt kann dabei vorzugsweise geriffelt ausgebildet sein, wobei die Riffelung insbesondere eine konische Riffelung sein kann und aus parallel verlaufenden wellenartigen Erhebungen bestehen kann. Die Riffelung weist insbesondere eine Tiefe zwischen 1 und 10 mm, insbesondere zwischen 3 und 6 mm, auf. Ferner kann der Steckabschnitt vorzugsweise flach ausgebildet sein oder vorzugsweise eine Riffelung aufweisen, wobei die Riffelung eine Tiefe von weniger als 2,5 mm, insbesondere zwischen 0,3 und 1 mm, aufweist, insbesondere die Tiefe der Riffelung des Steckabschnitts kleiner ist als die Tiefe der Riffelung des Verstärkungsabschnitts. Z.B. kann der Steckabschnitt eine Tiefe der Riffelung von etwa 1 mm, der Verstärkungsabschnitt eine Tiefe der Riffelung von etwa 4 mm aufweisen. Vorteilhafterweise überdeckt das Verbinderpaneel das erste und zweite Fassadenpaneel gegenüber eine breite von mindestens 10 mm, insbesondere mindestens 50 mm, insbesondere von 100 mm. Durch das Verbinderpaneel wird die Verbindung zwischen den zwei Fassadenpaneelen gestärkt und kann insbesondere, wenn es eine Riffelung aufweist, durch die Riffelung, insbesondere durch eine konische Riffelung, eine regensicherere Verbindung zwischen dem ersten und zweiten Fassadenpaneel hergestellt werden, da eine solche Riffelung, insbesondere eine konische Riffelung, ein Vordringen von Regenwasser hinter das System, welches ansonsten insbesondere aufgrund des Kapillar-Effekts erfolgen kann, verhindert. Durch das Verbinderpaneel wird in die Stoßfuge vordringendes Wasser entlang der Oberfläche des Verbinderpaneels nach unten abgeleitet und kann so nicht zu der darunterliegenden Baustruktur vordringen und diese schädigen. Ferner überbrückt das Verbinderpaneel einen durch die Temperatur-Ausdehnung des ersten und zweiten Fassadenpaneels sich eventuell öffnenden Spalt an der Stoßstelle.

Vorteilhafterweise kann der Verstärkungsabschnitt über seine Breite hinweg derart gewölbt ausgebildet sein, dass der Verstärkungsabschnitt in einem unterhalb des Stoßes gelegenen mittleren Abschnitt von den Fassadenpaneelen am weitesten entfernt ist und so eine Abführrinne für Wasser ausgebildet ist.

Mit Vorteil kann das erfindungsgemäße System neben dem erfindungsgemäßen ersten Fassadenpaneel als wenigstens ein erstes Paneel auch ein Abschlusspaneel als wenigstens ein zweites Paneel des erfindungsgemäßen Systems umfassen, welches einen Einsteckabschnitt und an diesen anschließend einen eine Fassadenfläche ausbildenden Fassadenabschnitt aufweist. Mit dem Einsteckabschnitt kann das Abschlusspaneel insbesondere in einen Federklemmenabschnitt eines wie vorstehend beschriebenen ersten Fassadenpaneels, welches Bestandteil des Systems ist, eingeschoben und dort klemmend gehalten sein. Das Abschlusspaneel kann insbesondere dazu dienen, einen Abschluss einer mit den erfindungsgemäßen ersten Fassadenpaneelen gebildeten Fassade in einem unteren Abschnitt zu schaffen. Insoweit kann das Abschlusspaneel gegebenenfalls auch eine abschließende Befestigungsmöglichkeit vorsehen, mit dem dieses an einem Untergrund festgelegt werden kann. Es kann aber insbesondere auch nach Art einer Blende lediglich in den Federklemmenabschnitt eines ersten Fassadenpaneels eingesteckt und allein darin gehalten sein, dabei insbesondere den Befestigungsabschnitt des ersten Fassadenpaneels überdecken.

Eine weitere mögliche vorteilhafte Ausgestaltung des erfindungsgemäßen Systems umfasst neben dem erfindungsgemäßen ersten Fassadenpaneel als wenigstens eine erste Paneel ein Endpaneelsystem als wenigstens ein zweites Paneel. Das Endpaneelsystem weist einen Federklemmenabschnitt auf. In diesem Federklemmenabschnitt ist der Einsteckabschnitt des ersten Fassadenpaneels angeordnet.

Vorteilhafterweise weist das Endpaneelsystem ein Endpaneel auf, das einen zumindest teilweise eine Fassade ausbildenden Endabschnitt, einen Befestigungsabschnitt und einen zwischen dem Endabschnitt und Befestigungsabschnitt angeordneten Federklemmenabschnitt des Endpaneelsystems aufweist. Alternativ weist das Endpaneelsystem ein Endpaneel und ein Stützpaneel auf. Das Stützpaneel weist zumindest einen Verstärkungsabschnitt, einen Stützabschnitt und einen zwischen dem Befestigungsabschnitt und dem Stützabschnitt angeordneten Federklemmenabschnitt auf. Das Endpaneel weist einen Befestigungsabschnitt, einen Endabschnitt und einen zwischen dem Befestigungsabschnitt und dem Endabschnitt angeordneten Abstützabschnitt auf, wobei der Abstützabschnitt des Endpaneel auf dem Stützabschnitt des Stützpaneels aufliegt.

Eine weitere mögliche vorteilhafte Ausgestaltung des erfindungsgemäßen Systems umfasst neben dem wie vorstehend beschriebenen ersten Fassadenpaneel als wenigstens ein erste Paneel, das einen von dem Befestigungsabschnitt um ein erstes lichtes Maß beabstandeten Fassadenabschnitt aufweist, ein Übergangspaneelsystem auf. Das Übergangspaneelsystem hat dabei ein Übergangspaneel und ein Einklemmelement, wobei das Einklemmelement einen Abstützabschnitt und einen Klemmabschnitt sowie weiterhin einen zwischen dem Abstützabschnitt und dem Klemmabschnitt angeordneten dritten Beabstandungsabschnitt aufweist. Der Abstützabschnitt ist von dem Klemmabschnitt um ein viertes lichtes Maß beabstandet, wobei das vierte lichte Maß weniger als 100 % des ersten lichten Maßes und/oder mindestens 80 % des ersten lichten Maßes beträgt. Der Klemmabschnitt kann dabei insbesondere eine zur Erstreckung des Abstützabschnitts gesehen schräge Erstreckung aufweisen und das Übergangspaneel kann vorzugsweise einen endständigen Verdickungsabschnitt aufweisen. In einem solchen System kann das Übergangspaneelsystem insbesondere einen Anschluss der mit den erfindungsgemäßen Fassadenpaneele gebildeten Fassade an einen oben gelegenen Übergang, zum Beispiel zu einem Dachabschnitt oder einer Traufe, erlauben.

Insbesondere ist unter einem lichten Maß zwischen zwei Bauteilen bzw. der Beabstandung zwischen zwei Bauteilen um ein lichtes Maß, insbesondere sowohl hinsichtlich des ersten, zweiten, dritten und/oder vierten lichten Maß, eine Länge der Beabstandung, also der kürzesten Entfernung, zwischen den beiden Bauteilen zu verstehen, insbesondere an den benachbarten Endabschnitten beider Bauteile.

Mit Vorteil kann in dem erfindungsgemäßen System das wenigstens eine erste Paneel ein erfindungsgemäßes Fassadenpaneel oder mindestens zwei, insbesondere eine Vielzahl von, erfindungsgemäße(n) Fassadenpaneele(n) aufweisen und das wenigstens eine zweite Paneel mindestens ein weiteres Paneel, Verbinderpaneel, Abschlusspaneel, Endpaneelsystem oder Übergangspaneelsystem oder eine Kombination eines oder mehrerer der vorgenannten Paneele oder Paneelsysteme umfassen.

Im Zusammenbau kann bei einem solchen System insbesondere der Einsteckabschnitt des Fassadenpaneels zwischen dem Klemmabschnitt des Einklemmelements und dem Übergangspaneel, insbesondere dem endständigen Verdickungsabschnitt des Übergangspaneels, angeordnet sein wobei insbesondere der Einsteckabschnitt dort insbesondere klemmend gehalten wird.

Die Aufgabe wird auch durch ein Verfahren zum Verkleiden einer Fassade gelöst. Dabei wird zunächst ein erstes erfindungsgemäßes Fassadenpaneel an der Fassade durch Festlegen des Befestigungsabschnitts an der Fassade angeordnet, insbesondere verschraubt, insbesondere mittels eines in einer Ausnehmung des Befestigungsabschnitts aufgenommenen Befestigungsmittels, insbesondere mittels einer in einer Ausnehmung des Befestigungsabschnitts aufgenommenen beispielsweise selbstschneidende Schraube. Daraufhin wird ein zweites erfindungsgemäßes Fassadenpaneel so auf das erste, schon festgelegte Fassadenpaneel geschoben, dass der Einsteckabschnitt des zweiten Fassadenpaneels in den Federklemmabschnitt des ersten Fassadenpaneels eingeführt wird, sodass das zweite Fassadenpaneel klemmend gehalten wird. Daraufhin kann das zweite Fassadenpaneel an der Fassade durch Festlegen des Befestigungsabschnitts an der Fassade angeordnet, insbesondere verschraubt, werden, insbesondere mittels eines in einer Ausnehmung des Befestigungsabschnitts aufgenommenen Befestigungsmittels, insbesondere mittels einer in einer Ausnehmung des Befestigungsabschnitts aufgenommenen beispielsweise selbstschneidende Schraube. Gegebenenfalls kann mindestens ein weiteres Fassadenpaneel in analoger Weise wie das zweite Fassadenpaneel an den jeweils vorangehenden Fassadenpaneelen angeordnet werden.

Vorzugsweise wird die Fassade von oben nach unten verkleidet.

Vorzugsweise wird das Fassadenpaneel so angeordnet, dass bei einer sich, insbesondere vorwiegend, vertikal erstreckenden Fassade der Befestigungsabschnitt unterhalb des Einsteckabschnitts angeordnet ist.

Vorteilhafterweise wird vor dem Festlegen des ersten Paneels ein einen Befestigungsabschnitt und einen Verdickungsabschnitt aufweisendes Übergangspaneel an der Fassade durch Festlegen des Befestigungsabschnitts an der Fassade angeordnet, insbesondere verschraubt, insbesondere mittels eines in einer Ausnehmung des Befestigungsabschnitts aufgenommenen Befestigungsmittels, insbesondere mittels einer in einer Ausnehmung des Befestigungsabschnitts aufgenommenen beispielsweise selbstschneidende Schraube. Daraufhin wird zwischen Befestigungsabschnitt des Übergangspaneel und Verdickungsabschnitt des Übergangspaneel ein einen Abstützabschnitt und einen Klemmabschnitt aufweisendes Einklemmelement so eingelegt, dass ein Spalt zwischen Klemmabschnitt und Verdickungsabschnitt offen bleibt, und es wird ferner das erste Fassadenpaneel so in Richtung des zwischen Klemmabschnitt und Verdickungsabschnitt angeordneten offenen Spalt geschoben, dass das erste Fassadenpaneel zwischen Verdickungsabschnitt und Klemmabschnitt gehalten wird. Das erste Fassadenpaneel wird dann an der Fassade durch Festlegen des Befestigungsabschnitts an der Fassade angeordnet, insbesondere verschraubt, insbesondere mittels eines in einer Ausnehmung des Befestigungsabschnitts aufgenommenen Befestigungsmittels, insbesondere mittels einer in einer Ausnehmung des Befestigungsabschnitts aufgenommenen beispielsweise selbstschneidende Schraube.

Weitere Vorteile und Ausgestaltungen sollen rein exemplarisch und nicht beschränkend anhand der rein schematischen Figuren erläutert werden. In den Figuren zeigen:
- Figur 1: eine schematische Seitenansicht einer Ausführungsform eines erfindungsgemäßen Fassadenpaneels;
- Figur 2: in einer Seitenansicht schematisch einen Aufbau einer Fassade bzw. Fassadenverkleidung mit erfindungsgemäßen Fassadenpaneelen gemäß Figur 1;
- Figur 3: in einer Seitenansicht ein Abschlusspaneel als Bestandteil eines erfindungsgemäßen Systems, wie es auch in der in Figur 2 gezeigten Fassade bzw. Fassadenverkleidung verwendet ist;
- Figur 4: jeweils in einer Seitenansicht die Bestandteile Übergangspaneel (in der Figur rechts) und Klemmelement (in der Figur links) eines Übergangspaneelsystems als Bestandteil eines erfindungsgemäßen Systems, wie es auch in der in Figur 2 gezeigten Fassade bzw. Fassadenverkleidung verwendet ist;
- Figur 5: in einer Kombination einer Seitenansicht (oben und unten in der Figur) und einer Frontalansicht (in der Mitte der Figur) einen schematischen Aufbau einer Fassade mit zwei erfindungsgemäßen Fassadenpaneelen und einem Verbinderpaneel;
- Figur 6: in einer Seitenansicht schematisch einen Aufbau einer Fassade mit einem erfindungsgemäßen Fassadenpaneel und einem Endpaneelsystem; und
- Figur 7: in einer Seitenansicht schematisch einen Aufbau einer Fassade mit einem erfindungsgemäßen Fassadenpaneel und einem Endpaneelsystem mit einem Stützpaneel.

Die Figuren sind rein schematisch und nicht maßstabsgerecht. Sie sollen der weiteren Erläuterung der Erfindung anhand einer möglichen Ausgestaltungsform dienen und sind keine detailgetreuen Konstruktionszeichnungen.

In Figur 1 ist ein erfindungsgemäßes Fassadenpaneel 1 in einer Seitenansicht skizziert. Dieses Fassadenpaneel 1 ist einstückig, also insbesondere aus einem einheitlichen Material, ausgestaltet. Es kann z.B. aus einem Metall, wie etwa Stahl, Aluminium, Edelstahl, Kupfer, Zink oder dergleichen bestehen, aber auch aus Kunststoff oder dergleichen. An einem ersten Längsende des blechartig gebildeten Fassadenpaneels 1 ist ein Einsteckabschnitt 2 gebildet. Dieser Einsteckabschnitt 2 geht in ein Fassadenabschnitt 3 über, bzw. der Einsteckabschnitt 2 ist als ein Endabschnitt des Fassadenabschnitts 3 gebildet. Der Fassadenabschnitt 3 bildet die Fassade aus und ist insbesondere eben und flächig geformt. An den Fassadenabschnitt 3 des Fassadenpaneels 1 schließt sich im Bereich eines dem ersten Längsende gegenüberliegenden Längsende ein Federklemmenabschnitt 4 an. Weiterhin ist ein Befestigungsabschnitt 5 gebildet, der flanschartig geformt ist und in Längsrichtung gesehen über den Federklemmenabschnitt 4 vorsteht. Der Befestigungsabschnitt ist von dem Fassadenabschnitt 3 in einer Richtung quer zu der Erstreckungsebene des Fassadenabschnitts 3 um ein erstes lichtes Maß 5 beabstandet. Dies besorgen in dem Fassadenpaneel 1 ausgebildete Beabstandungsabschnitte wie nachfolgend beschrieben:

Der Federklemmenabschnitt 4 ist von dem Fassadenabschnitt 3 in einer Richtung quer zu der Erstreckungsebene des Fassadenabschnitts 3 um ein zweites lichtes Maß 6 beabstandet. Hierzu ist ein erster Beabstandungsabschnitt gebildet, der unter Ausbildung eines Abstandes, des zweiten lichten Maßes 6, den Fassadenabschnitt 3 mit dem Federklemmenabschnitt 4 verbindet. Weiterhin ist der Befestigungsabschnitt 5 mit dem Federklemmenabschnitt 4 über einen zweiten Beabstandungsabschnitt einstückig so verbunden, dass der Befestigungsabschnitt 5 von dem Federklemmenabschnitt 4 um ein zweites lichtes Maß 8 beabstandet ist. Das zweite 7 und das dritte 8 lichte Maß addieren sich dabei im Wesentlichen zu dem ersten lichten Maß 6.

Der Federklemmenabschnitt 4 bildet dabei eine sich unterhalb des Fassadenabschnitts 3 erstreckende Aufnahmetasche aus, in die ein weiteres, wie in Figur 1 gebildetes Fassadenpaneel 1 mit seinem Einsteckabschnitt 2 eingeschoben und dort klemmend gehalten werden kann. Durch die federelastische Eigenschaft des Materials des Fassadenpaneels 1 übt der Federklemmenabschnitt 4, insbesondere mit seinen der Öffnung der Aufnahmetasche angrenzend gelegenen Abschnitten, einem Klemmdruck auf den Einsteckabschnitt 2 des dort eingesetzten Fassadenpaneels 1 aus.

Ein in entsprechender Weise, insbesondere nach einem erfindungsgemäßen Verfahren gebildeter Aufbau einer Fassade ist in Figur 2 veranschaulicht und in einer schematischen Seitenansicht gezeigt. Dort sind insgesamt vier erfindungsgemäß gebildete Fassadenpaneele 1 dargestellt, die in der beschriebenen Weise ineinandergesteckt montiert sind. Zu erkennen ist auch, dass die jeweiligen Fassadenpaneele 1 mit ihren Befestigungsabschnitten 5 an einem Untergrund U, zum Beispiel einer Gebäudeaußenwand, festgelegt sind, wobei hierzu Befestigungsschrauben S verwendet sind. Um diese Befestigungsschrauben S aufzunehmen, können in den Befestigungsabschnitten 5 entsprechende Durchgangs- bzw. Aufnahmeöffnungen vorgesehen sein. Die klemmende Steckverbindung zwischen zwei erfindungsgemäßen Fassadenpaneelen 1 ist in der vergrößerten Darstellung der Figur 2, die mit b bezeichnet ist, noch einmal genauer zu erkennen. Die Befestigungsschrauben 5 sind dabei jeweils von einem Einsteckabschnitt 2, bzw. einem sich daran unmittelbar anschließenden Abschnitt des Fassadenabschnitts 3, bzw. 3' des überlagernden Bauteils überdeckt, so dass sich in dem fertigen Aufbau eine von außen nicht sichtbare ("unsichtbare") Befestigung ergibt.

Als oberen bzw. unteren Abschluss enthält der in Figur 2 gezeigte Aufbau weitere Elemente. So ist der untere Abschluss mit einem Abschlusspaneel 9 gebildet, welches in Figur 3 noch einmal näher dargestellt ist. Auch dieses Abschlusspaneel 9 weist einen Einsteckabschnitt 2 auf sowie einen gegenüber dem Einsteckabschnitt 2 in diesem Fall nach außen versetzten Fassadenabschnitt 3'. In einem dem Einsteckabschnitt 2 gegenüberliegenden Endabschnitt ist ein abgewinkelter Abschlussabschnitt 10 vorgesehen. Im montierten Zustand ist, wie dies in Figur 2, dort insbesondere in der mit c bezeichneten Ausschnittsvergrößerung, zu erkennen ist, das Abschlusspaneel 9 mit dem Einsteckabschnitt 2 in den Federklemmenabschnitt 4 der zuunterst angeordneten Fassadenpaneele 1 eingeschoben und hält dort. Das Abschlusspaneel 9 überdeckt die Befestigungsschrauben S, mit der das unterste Fassadenpaneel 1 festgelegt ist. Dabei ist an der untersten Befestigungsschraube S ein weiteres Abstandsstück A angeordnet, welches gegen einen schrägen Abschnitt 11 des Abschlusspaneels 9 anliegt und somit unterstützt, dass das Abschlusspaneel 9 in der Position gehalten wird.

In einem oberen Abschnitt der in Figur 2 gezeigten Fassade, bzw. Fassadenverkleidung ist ein Übergangspaneelsystem gebildet, in welchem das oberste Fassadenpaneel 1 der Fassade, bzw. Fassadenverkleidung mit seinem Einsteckabschnitt 2 festgelegt ist. Das Übergangspaneelsystem, welches in Figur 4 noch einmal genauer dargestellt ist, besteht aus einem Übergangspaneel 12 sowie einem Einklemmelement 13, die ineinander geführt sind. Das Übergangspaneel 12 hat wiederum einen Fassadenabschnitt 3". Zwischen diesem Fassadenabschnitt 3"und einem Klemmabschnitt 14 des Einklemmelements 13 ist der Einsteckabschnitt 2 der zuoberst angeordneten Fassadenpaneele 1 eingeklemmt und dort gehalten, wie dies in der mit a bezeichneten vergrößerten Ansicht in Figur 2 zu entnehmen ist. Das Übergangspaneel 12 weist eine Basis 15 mit einem Befestigungsabschnitt 16 auf, welcher, wie in Figur 2 zu erkennen ist, ebenfalls mit einer Befestigungsschraube S als Befestigungsmittel an dem Untergrund U festgelegt ist, sodass auf diese Weise ein oberer Abschluss der aus den erfindungsgemäßen Fassadenpaneelen 1 gebildeten Fassadenverkleidung erreicht wird. Weiterhin weist das Übergangspaneel 12 eine endständige Verdickung 17 auf, die z.B. durch eine umgefalzte Kante des Blechmaterials, aus dem das Übergangspaneel 12 gebildet ist, erhalten sein kann und die gegen den Einsteckabschnitt 2 des dort festgelegten Fassadenpaneels 1 anliegt und so für einen verbesserten Halt sorgt.

In der Figur 5 ist in der Mitte der Figur eine Aufsicht auf die Front eines Fassadensystems schematisch dargestellt, wobei oben und unten in der Figur die jeweiligen oberen bzw. unteren Enden in einer Seitenansicht schematisch dargestellt sind. In der Figur 5 ist ein System schematisch dargestellt, in welchem zwei erfindungsgemäße Fassadenpaneele 1 nebeneinander angeordnet sind, wobei in der Figur 5 die zwei Fassadenpaneele 1 zur besseren Erkennbarkeit der besonderen Ausführung dieses Systems noch nicht auf Stoß nebeneinander angeordnet sind. Zu erkennen ist hierdurch, dass hinter den beiden Fassadenpaneelen 1 ein Verbinderpaneel 18 angeordnet ist. Dieses weist einen Steckabschnitt 20 am oberen Ende auf sowie daran anschließend einen Verstärkungsabschnitt 19. Dabei ist das Verbinderpaneel 18 in etwa derart dimensioniert, dass der Steckabschnitt 20 zusammen mit dem Verstärkungsabschnitt 19 eine Erstreckung aufweist, die im Wesentlichen der Erstreckung des Einsteckabschnitts 2 zusammen mit dem Fassadenabschnitt 3 des Fassadenpaneels 1 entspricht. Die beiden Fassadenpaneele 1 werden zusammen mit dem Verbinderpaneel 18 jeweils mit dem Einsteckabschnitt 2 der Fassadenpaneele 1 sowie dem Steckabschnitt 20 des Verbinderpaneels 18 in einen Federklemmenabschnitt 4' eines weiteren Paneels 21 angeordnet und durch die Klemmwirkung des Federklemmenabschnitts 4' gehalten. Erkennbar ist hier das Verbinderpaneel 18 mit einer Riffelung ausgestattet, wobei die Riffelung (in der Frontansicht nicht zu erkennen) im Verstärkungsabschnitt 19 konisch ausgebildet ist und eine größere Tiefe aufweist als die Riffelung im Steckabschnitt 20.

In der Figur 6 ist ein System schematisch in einer Seitenansicht dargestellt, welches eine Fassadenverkleidung darstellt, bei der ein Endpaneelsystem 22 zusammen mit einem Fassadenpaneel 1 angeordnet ist. Dabei wird der Einsteckabschnitt 2 des Fassadenpaneels 1 in einen Federklemmenabschnitt 4" des Endpaneelsystems 22 angeordnet, so dass das Fassadenpaneel 1 durch den Federklemmenabschnitt 4" gehalten wird. Das Endpaneelsystem 22 wird durch einen Befestigungsabschnitt 5" des Endpaneelsystem 22 befestigt, wobei ein Endabschnitt 24 sich an den Federklemmenabschnitt 4" anschließt.

In einer alternativen Ausgestaltung, die in Figur 7 dargestellt ist, ist das Endpaneelsystem 22 durch ein Endpaneel 23 sowie ein Stützpaneel 26 ausgebildet. Dabei weisen sowohl das Endpaneel 23 als auch das Stützpaneel 26 jeweils einen Befestigungsabschnitt 5", 5‴ auf. Ferner weist das Stützpaneel 26 einen Federklemmenabschnitt 4‴ auf. In diesem ist der Einsteckabschnitt 2 des Fassadenpaneels 1 angeordnet. Ferner weist das Stützpaneel 26 einen Stützabschnitt 27 auf. Das Endpaneel 24 weist einen Abstützabschnitt 25 auf. Dabei stützt der Stützabschnitt 27 den Abstützabschnitt 25. Und der Abstützabschnitt 25 liegt auf dem Stützabschnitt 27 auf. Hierdurch wird das Endpaneel 24 stabiler gehalten. Eine mögliche Ausgestaltung des in der Figur 7 dargestellten Ausführungsbeispiel kann auch als Attika-Dachrandabdeckpaneelsystem bezeichnet werden.

Aus den Figuren und der vorstehenden Beschreibung sind noch einmal die Vorteile und Merkmale der Erfindung deutlich geworden. Dabei ist klar, dass das erfindungsgemäße System noch weitere Elemente enthalten kann, die nicht beschrieben sind, die für einen Aufbau einer Fassadenverkleidung bzw. einer Fassade dienlich sein können. Zum Beispiel kann ein abgewandeltes Übergangspaneelsystem verwendet werden, welches nicht allein einen oberen Abschluss der Fassade bildet, sondern zugleich einen Übergang zu einer schräg oder horizontal weitergeführten Verkleidung, zum Beispiel eines Flachdachs oder einer Traufe oder dergleichen.

### Bezugszeichenliste

- 1: Fassadenpaneel
- 2: Einsteckabschnitt
- 3, 3', 3", 3‴: Fassadenabschnitt
- 4, 4';4", 4‴: Federklemmenabschnitt
- 5, 5';5", 5‴: Befestigungsabschnitt
- 6: erstes lichtes Maß
- 7: zweites lichtes Maß
- 8: drittes lichtes Maß
- 9: Abschlusspaneel
- 10: Abschlussabschnitt
- 11: schräger Abschnitt
- 12: Übergangspaneel
- 13: Einklemmelement
- 14: Klemmabschnitt
- 15: Basis
- 16: Befestigungsabschnitt
- 17: Verdickung
- 18: Verbinderpaneel
- 19: Verstärkungsabschnitt
- 20: Steckabschnitt
- 21: weiteres Paneel
- 22: Endpaneelsystem
- 23: Endpaneel
- 24: Endabschnitt
- 25: Abstützabschnitt
- 26: Stützpaneel
- 27: Stützabschnitt
- A: Abstandsstück
- S: Befestigungsschraube
- U: Untergrund

## Patentansprüche

1. Fassadenpaneel (1) aufweisend einen Einsteckabschnitt (2), einen Federklemmenabschnitt (4) sowie einen zwischen dem Einsteckabschnitt (2) und Federklemmenabschnitt (4) angeordneten, insbesondere eine Fassadenfläche ausbildenden, Fassadenabschnitt (3), wobei das Fassadenpaneel (1) ferner einen Befestigungsabschnitt (5) aufweist, wobei das Fassadenpaneel (1) einstückig ausgebildet ist und der Federklemmenabschnitt (4) zwischen dem Fassadenabschnitt (3) und dem Befestigungsabschnitt (5) angeordnet ist, wobei der Federklemmenabschnitt (4) eingerichtet ist, einen Einsteckabschnitt (2) eines weiteren, insbesondere eines baugleichen, Fassadenpaneels (1) klemmend aufzunehmen und zu halten, **dadurch gekennzeichnet, dass** die Erstreckung des Einsteckabschnitts (2) parallel zur Erstreckungsrichtung des Fassadenabschnitts (3) und in derselben Ebene verläuft.

2. Fassadenpaneel (1) nach Anspruch 1 **dadurch gekennzeichnet, dass** der Fassadenabschnitt (3) von dem Befestigungsabschnitt (5) um ein erstes lichtes Maß (6) beabstandet ist.

3. Fassadenpaneel (1) nach einem der voranstehenden Ansprüche **dadurch gekennzeichnet, dass** der Federklemmenabschnitt (4) eine im Querschnitt U-förmige Federklemme ausbildet, die sich parallel zur Erstreckung des Fassadenabschnitts (3) erstreckt.

4. Fassadenpaneel (1) nach einem der voranstehenden Ansprüche **dadurch gekennzeichnet, dass** der Einsteckabschnitt (2) durch einen kontinuierlich gebildeten Endabschnitt des Fassadenabschnitts (3) gebildet ist.

5. Fassadenpaneel (1) nach einem der voranstehenden Ansprüche **dadurch gekennzeichnet, dass** zwischen Federklemmenabschnitt (4) und Fassadenabschnitt (3) ein erster Beabstandungsabschnitt angeordnet ist, wobei der erste Beabstandungsabschnitt so eingerichtet ist, dass der Federklemmenabschnitt (4) von dem Fassadenabschnitt (3) um ein zweites lichtes Maß (7) beabstandet ist, wobei das zweite lichte Maß (7) insbesondere mindestens 0,5 mm und maximal 10 cm, insbesondere mindestens 1mm und/oder maximal 5 cm, beträgt, und zwischen Federklemmenabschnitt (4) und Befestigungsabschnitt (5) ein zweiter Beabstandungsabschnitt angeordnet ist, wobei der zweite Beabstandungsabschnitt so eingerichtet ist, dass der Federklemmenabschnitt (4) von dem Befestigungsabschnitt (5) um ein drittes lichtes Maß (8) beabstandet ist, wobei das dritte lichte Maß (8) insbesondere mindestens 1mm und maximal 15cm, insbesondere mindestens 5mm und/oder maximal 10 cm, beträgt.

6. Fassadenpaneel (1) nach Anspruch 2 und 5 **dadurch gekennzeichnet, dass** die U-förmige Federklemme einen ersten und einen zweiten Klemmabschnitt aufweist, wobei der erste Klemmabschnitt durch einen ersten langen Schenkel der U-förmigen Federklemme und der zweite Klemmabschnitt durch einen zweiten langen Schenkel der U-förmigen Federklemme gebildet ist und wobei der erste und der zweite Klemmabschnitt über einen durch einen Querschenkel der U-förmigen Federklemme gebildeten Verbindungsabschnitt verbunden sind, wobei der erste Klemmabschnitt ausgehend von einer ersten gemeinsamen Grenze des ersten Klemmabschnitts mit dem ersten Beabstandungsabschnitt sich in Richtung des Fassadenabschnitts erstreckt, wobei ein erster Abstand zwischen der ersten gemeinsamen Grenze des ersten Klemmabschnitts mit dem ersten Beabstandungsabschnitt und einer zweiten gemeinsamen Grenze des zweiten Klemmabschnitts mit dem zweiten Beabstandungsabschnitts kleiner ist als ein zweiter Abstand zwischen einer dritten gemeinsamen Grenze des ersten Klemmabschnitts mit dem Verbindungsabschnitt und einer vierten gemeinsamen Grenze des zweiten Klemmabschnitts mit dem Verbindungsabschnitt, sodass insbesondere die Federklemme zwischen der ersten gemeinsamen Grenze und der zweiten gemeinsamen Grenze eine klemmende Wirkung ausübt und/oder der erste Abstand kleiner als 3 cm, insbesondere kleiner als 20 mm, ist.

7. Fassadenpaneel (1) nach einem der voranstehenden Ansprüche **dadurch gekennzeichnet, dass** das Fassadenpaneel (1) aus Metall, insbesondere einem Metallblech, insbesondere einem Metallblech mit einer Stärke von mindestens 1 *µ*m, insbesondere mindestens 0,5 mm, und/oder maximal 5 mm, insbesondere maximal 1,5 mm, oder aus einem Kunststoff besteht und/oder dass sich der Fassadenabschnitt (3) über eine Länge von mindestens 10 cm und/oder maximal 10 m, insbesondere maximal 6 m oder maximal 3 m, und über eine Breite von mindestens 10 cm und/oder maximal 2 m erstreckt.

8. System mit wenigstens einem ersten Paneel und wenigstens einem zweiten Paneel, wobei wenigstens ein erstes Paneel ein erstes Fassadenpaneel (1) nach einem der voranstehenden Ansprüche 1 bis 7 ist.

9. System nach Anspruch 8 **dadurch gekennzeichnet, dass** wenigstens ein zweites Paneel ein zweites, vorzugsweise zum ersten Fassadenpaneel baugleiches, Fassadenpaneel (1) nach einem der voranstehenden Ansprüche 1 bis 7 ist, wobei der Einsteckabschnitt (2) des ersten Fassadenpaneels (1) in dem Federklemmenabschnitt (4) des zweiten Fassadenpaneels (1) angeordnet ist, wobei insbesondere der Einsteckabschnitt (2) des ersten Fassadenpaneels (1) in dem Federklemmenabschnitt (4) des zweiten Fassadenpaneels (1) durch den Federklemmenabschnitt (4) des zweiten Fassadenpaneels (1) klemmend gehalten wird.

10. System nach Anspruch 9 aufweisend wenigstens ein weiteres Paneel (21), das einen Federklemmenabschnitt (4') zum klemmenden Aufnehmen und Halten eines Einsteckabschnitts des ersten und/oder zweiten Fassadenpaneels aufweist, wobei der Federklemmenabschnitt (4') des weiteren Paneels (21) insbesondere mit den Merkmalen des Federklemmenabschnitts (4) des Fassadenpaneels (1) nach einem der voranstehenden Ansprüche 1 bis 7 ausgebildet ist, wobei das erste Fassadenpaneel (1) und das zweite Fassadenpaneel (1) nebeneinander, insbesondere auf Stoß, angeordnet sind und von denen jedenfalls einer ihrer Einsteckabschnitte (2) in dem Federklemmenabschnitt (4') des wenigstens einen weiteren Paneels (21) angeordnet ist, wobei das wenigstens eine weitere Paneel (21) insbesondere ein Fassadenpaneel (1) nach einem der voranstehenden Ansprüche 1 bis 7 ist, wobei das System ferner ein Verbinderpaneel (18) aufweist, das sowohl hinter dem ersten als auch hinter dem zweiten Fassadenpaneel (1) angeordnet ist und einen Steckabschnitt (20) aufweist, der in dem Federklemmenabschnitt (4') des wenigstens einen weiteren Paneels (21) angeordnet ist, wobei insbesondere das Verbinderpaneel (18) das erste und zweite Fassadenpaneel (1) je über eine Breite von mindestens 10 mm, insbesondere mindestens 50 mm, insbesondere von 100 mm, überdeckt.

11. System nach Anspruch 10 **dadurch gekennzeichnet, dass** das Verbinderpaneel (18) neben dem Steckabschnitt (20) an diesen anschließend einen Verstärkungsabschnitt(1 9) aufweist, wobei der Verstärkungsabschnitt (19) insbesondere geriffelt ausgebildet ist, insbesondere eine konische Riffelung aufweist, wobei die Riffelung eine Tiefe zwischen 1 und 10 mm, insbesondere zwischen 3 und 5 mm, aufweist, wobei ferner der Steckabschnitt (20) flach ausgebildet ist oder eine Riffelung mit einer Tiefe von weniger als 2 mm, insbesondere zwischen 0,3 und 1 mm, aufweist.

12. System nach Anspruch 8 **dadurch gekennzeichnet, dass** wenigstens ein zweites Paneel ein Abschlusspaneel (9) ist, wobei das Abschlusspaneel (9) einen Einsteckabschnitt (2) und an diesen anschließend einen eine Fassadenfläche ausbildenden Fassadenabschnitt (3') aufweist, wobei vorzugsweise der Einsteckabschnitt (2) des Abschlusspaneels (9) in dem Federklemmenabschnitt (4) des ersten Fassadenpaneels (1) angeordnet ist, wobei insbesondere der Einsteckabschnitt (2) des Abschlusspaneels (9) in dem Federklemmenabschnitt (4) des ersten Fassadenpaneels (1) durch den Federklemmenabschnitt (4) des ersten Fassadenpaneels (1) klemmend gehalten wird.

13. System nach Anspruch 8 **dadurch gekennzeichnet, dass** wenigstens ein zweites Paneel ein Endpaneelsystem (22) ist, wobei das Endpaneelsystem (22) einen Federklemmenabschnitt (4", 4‴) aufweist, in welchen der Einsteckabschnitt (2) des ersten Fassadenpaneels (1) angeordnet ist,
wobei das Endpaneelsystem (22) insbesondere ein Endpaneel (23) aufweist, das einen zumindest teilweise eine Fassade ausbildenden Endabschnitt (24), einen Befestigungsabschnitt (5") und einen zwischen dem Endabschnitt (24) und dem Befestigungsabschnitt (5") angeordneten Federklemmenabschnitt (4") des Endpaneelsystems (22) aufweist, oder
wobei das Endpaneelsystem (22) insbesondere ein Endpaneel (23) und ein Stützpaneel (26) aufweist, wobei das Stützpaneel (26) zumindest einen Befestigungsabschnitt (5‴), einen Stützabschnitt (27) und einen zwischen dem Befestigungsabschnitt (5‴) und dem Stützabschnitt (27) angeordneten Federklemmenabschnitt (4‴) aufweist, wobei das Endpaneel (23) einen Befestigungsabschnitt (5"), einen Endabschnitt (24) und einen zwischen dem Befestigungsabschnitt (5") und dem Endabschnitt (24) angeordneten Abstützabschnitt (25) aufweist, wobei der Abstützabschnitt (25) des Endpaneels (23) auf dem Stützabschnitt (27) des Stützpaneels (26) aufliegt.

14. System nach Anspruch 8 **dadurch gekennzeichnet, dass** der Fassadenabschnitt (3) des ersten Fassadenpaneels (1) von dem Befestigungsabschnitt (5) des ersten Fassadenpaneels (1) um ein erstes lichtes Maß (6) beabstandet und wenigstens ein zweites Paneel ein Übergangspaneelsystem ist, wobei das Übergangspaneelsystem ein Überganspaneel (12) und ein Einklemmelement (13) aufweist, wobei das Einklemmelement (13) einen Abstützabschnitt und einen Klemmabschnitt (14) sowie einen zwischen dem Abstützabschnitt und dem Klemmabschnitt (13) angeordneten dritten Beabstandungsabschnitt aufweist, wobei der Abstützabschnitt von dem Klemmabschnitt (13) um ein viertes lichtes Maß beabstandet ist, wobei das vierte lichte Maß weniger als 100% des ersten lichten Maßes und/oder mindestens 80% des ersten lichten Maßes (6) ist, wobei insbesondere der Klemmabschnitt (14) eine zur Erstreckung des Abstützabschnitts schräge Erstreckung aufweist und das Überganspaneel (12) vorzugsweise einen endständigen Verdickungsabschnitt (17) aufweist, wobei insbesondere der Einsteckabschnitt (2) des ersten Fassadenpaneels (1) zwischen Klemmabschnitt (14) des Einklemmelements (13) und Überganspaneel (12), insbesondere dem endständigen Verdickungsabschnitt (17) des Überganspaneels (13), angeordnet ist, wobei insbesondere der Einsteckabschnitt (2) des Fassadenpaneels (1) angeordnet zwischen dem Klemmabschnitt (14) des Einklemmelements (13) und dem Überganspaneel (12), insbesondere dem endständigen Verdickungsabschnitt (17) des Überganspaneels (12), durch das Einklemmelement (13) und Überganspaneel (12) klemmend gehalten wird.

15. Verfahren zum Verkleiden einer Fassade, wobei ein erstes Fassadenpaneel nach einem der Ansprüche 1 bis 7 an der Fassade durch Festlegen des Befestigungsabschnitts an der Fassade angeordnet, insbesondere verschraubt, wird, insbesondere mittels eines in einer Ausnehmung des Befestigungsabschnitts aufgenommenen Befestigungsmittels, insbesondere mittels einer in einer Ausnehmung des Befestigungsabschnitts aufgenommenen, beispielsweise selbstschneidende, Schraube, und daraufhin ein zweites Fassadenpaneel nach einem der Ansprüche 1 bis 7 so auf das erste, schon festgelegte Fassadenpaneel geschoben wird, dass der Einsteckabschnitt des zweiten Fassadenpaneels in den Federklemmabschnitt des ersten Fassadenpaneels eingeführt wird, sodass das zweite Fassadenpaneel klemmend gehalten wird.

## Claims

1. A facade panel (1) comprising an insertion section (2), a spring clip section (4) and a facade section (3) arranged between the insertion section (2) and the spring clip section (4), in particular forming a facade surface,
wherein the facade panel (1) further comprises a fastening section (5), wherein the facade panel (1) is formed in one piece and the spring clip section (4) is arranged between the facade section (3) and the fastening section (5),
wherein the spring clip section (4) is designed to clamp and hold an insertion section (2) of a further, in particular identical, facade panel (1),
**characterised in that** the extension of the insertion section (2) runs parallel to the direction of extension of the facade section (3) and in the same plane.

2. A facade panel (1) according to claim 1, **characterised in that** the facade section (3) is spaced from the fastening section (5) by a first clear dimension (6).

3. A facade panel (1) according to one of the preceding claims, **characterised in that** the spring clip section (4) forms a spring clip which is U-shaped in cross-section and extends parallel to the extension of the facade section (3).

4. A facade panel (1) according to one of the preceding claims, **characterised in that** the insertion section (2) is formed by a continuously formed end section of the facade section (3).

5. A facade panel (1) according to one of the preceding claims, **characterised in that** a first spacing section is arranged between the spring clip section (4) and the facade section (3),
wherein the first spacing section is arranged such that the spring clip section (4) is spaced from the facade section (3) by a second clear dimension (7),
wherein the second clear dimension (7) is in particular at least 0.5 mm and a maximum of 10 cm, in particular at least 1 mm and/or a maximum of 5 cm, and a second spacing section is arranged between the spring clip section (4) and the fastening section (5),
wherein the second spacing section is arranged such that the spring clip section (4) is spaced from the fastening section (5) by a third clear dimension (8),
wherein the third clear dimension (8) is in particular at least 1 mm and at most 15 cm, in particular at least 5 mm and/or at most 10 cm,

6. A facade panel (1) according to claims 2 and 5, **characterised in that** the U-shaped spring clip has a first and a second clamping section,
wherein the first clamping section is formed by a first long leg of the U-shaped spring clip and the second clamping section is formed by a second long leg of the U-shaped spring clip, and wherein the first and second clamping sections are connected via a connecting section formed by a transverse leg of the U-shaped spring clip,
wherein the first clamping section extends from a first common boundary of the first clamping section with the first spacing section in the direction of the facade section,
wherein a first distance between the first common boundary of the first clamping section with the first spacing section and a second common boundary of the second clamping section with the second spacing section is smaller than a second distance between a third common boundary of the first clamping section with the connecting section and a fourth common boundary of the second clamping section with the connecting section,
so that, in particular, the spring clip between the first common boundary and the second common boundary exerts a clamping effect and/or the first distance is less than 3 cm, in particular less than 20 mm.

7. A facade panel (1) according to one of the preceding claims, **characterised in that** the facade panel (1) is made of metal, in particular a metal sheet, in particular a metal sheet with a thickness of at least 1 µm, in particular at least 0.5 mm, and/or at most 5 mm, in particular at most 1.5 mm, or of a plastic and/or **in that** the facade section (3) extends over a length of at least 10 cm and/or at most 10 m, in particular at most 6 m or at most 3 m, and over a width of at least 10 cm and/or at most 2 m.

8. A system with at least one first panel and at least one second panel, wherein at least one first panel is a first facade panel (1) according to one of the preceding claims 1 to 7.

9. A system according to claim 8, **characterised in that** at least one second panel is a second facade panel (1), preferably of identical construction to the first facade panel, according to one of the preceding claims 1 to 7, the insertion section (2) of the first facade panel (1) being arranged in the spring clip section (4) of the second facade panel (1), wherein, in particular, the insertion section (2) of the first facade panel (1) is held in a clamping manner in the spring clip section (4) of the second facade panel (1) by the spring clip section (4) of the second facade panel (1).

10. A system according to claim 9, comprising at least one further panel (21) having a spring clip section (4') for clampingly receiving and holding an insertion section of the first and/or second facade panel,
wherein the spring clip section (4') of the further panel (21) is designed in particular with the features of the spring clip section (4) of the facade panel (1) according to one of the preceding claims 1 to 7, wherein the first facade panel (1) and the second facade panel (1) are arranged next to one another, in particular abutting one another
and of which at least one of their insertion sections (2) is arranged in the spring clip section (4'} of said at least one further panel (21),
wherein said at least one further panel (21) is in particular a facade panel (1) according to one of the preceding claims 1 to 7, wherein the system further comprises a connector panel (18) arranged behind both the first and the second facade panel (1) and comprising a plug-in section (20) arranged in the spring clip section (4') of said at least one further panel (21),
wherein in particular the connector panel (18) covers the first and second facade panel (1) each over a width of at least 10 mm, in particular at least 50 mm, in particular 100 mm.

11. A system according to claim 10, **characterised in that** the connector panel (18) has a reinforcing section (19) adjacent to the plug-in section (20), wherein the reinforcing section (19) is in particular corrugated, in particular has a conical corrugation, wherein the corrugation has a depth of between 1 and 10 mm, in particular between 3 and 5 mm, wherein the plug-in section (20) is also flat or has a corrugation with a depth of less than 2 mm, in particular between 0.3 and 1 mm.

12. A system according to claim 8, **characterised in that** at least one second panel is an end panel (9), the end panel (9) having an insertion section (2) and, adjoining this, a facade section (3') forming a facade surface,
wherein preferably the insertion section (2) of the end panel (9) is arranged in the spring clip section (4) of the first facade panel (1), wherein in particular the insertion section (2) of the end panel (9) is held in a clamping manner in the spring clip section (4) of the first facade panel (1) by the spring clip section (4) of the first facade panel (1).

13. A system according to claim 8, **characterised in that** at least one second panel is an end panel system (22}, wherein the end panel system (22} has a spring clip section (4", 4‴), in which the insertion section (2) of the first facade panel (1) is arranged,
wherein the end panel system (22} comprises in particular an end panel (23} which comprises an end section (24} at least partially forming a facade, a fastening section (5") and a spring clip section (4") of the end panel system (22) arranged between the end section (24) and the fastening section (5"), or
wherein the end panel system (22) has, in particular, an end panel (23) and a support panel (26), wherein the support panel (26) has at least one fastening section (5ʺʺ), a support section (27) and a spring clip section (4‴) arranged between the fastening section (5‴) and the support section (27),
wherein the end panel (23) has a fastening section (5"), an end section (24) and a support section (25) arranged between the fastening section (5") and the end section (24),
wherein the support section (25) of the end panel (23) rests on the support section (27) of the support panel (26).

14. A system according to claim 8, **characterised in that** the facade section (3) of the first facade panel (1) is spaced from the fastening section (5) of the first facade panel (1) by a first clear dimension (6) and at least one second panel is a transitional panel system,
wherein the transition panel system comprises a transition panel (12) and a clamping element (13),
wherein the clamping element (13) has a support section and a clamping section (14) as well as a third spacing section arranged between the support section and the clamping section (13),
wherein the support section is spaced from the clamping section (13) by a fourth clear dimension, wherein the fourth clear dimension is less than 100% of the first clear dimension and/or at least 80% of the first clear dimension (6), wherein in particular the clamping section (14) has an oblique extension relative to the extension of the support section and the transition panel (12) preferably has a terminal thickened section (17),
wherein, in particular, the insertion section (2) of the first facade panel (1) is arranged between the clamping section (14) of the clamping element (13) and the transition panel (12), in particular the terminal thickening section (17) of the transition panel (13),
wherein in particular the insertion section (2) of the facade panel (1) arranged between the clamping section (14) of the clamping element (13) and the transition panel (12), in particular the terminal thickening section (17) of the transition panel (12), is held in a clamping manner by the clamping element (13) and transition panel (12).

15. A method for cladding a facade, wherein a first facade panel according to one of claims 1 to 7 is arranged, in particular screwed, to the facade by fixing the fastening section to the facade, in particular by means of a fastening means received in a recess of the fastening section, in particular by means of a fastening means received in a recess of the fastening section, for example self-tapping screw, and then a second facade panel according to one of claims 1 to 7 is pushed onto the first, already fixed facade panel in such a way that the insertion section of the second facade panel is inserted into the spring clamping section of the first facade panel, so that the second facade panel is held in a clamping manner.

## Revendications

1. Panneau de façade (1) comprenant une section d'insertion (2), une section d'agrafe à ressort (4) et une section de façade (3) disposée entre la section d'insertion (2) et la section d'agrafe à ressort (4), formant notamment une surface de façade,
dans lequel le panneau de façade (1) comprend en outre une section de fixation (5), dans lequel le panneau de façade (1) est formé d'une seule pièce et la section d'agrafe à ressort (4) est disposée entre la section de façade (3) et la section de fixation (5),
dans laquelle la section de l'attache à ressort (4) est conçue pour serrer et maintenir une section d'insertion (2) d'un autre panneau de façade (1), en particulier identique,
**caractérisé par le fait que** l'extension de la section d'insertion (2) est parallèle à la direction d'extension de la section de façade (3) et dans le même plan.

2. Panneau de façade (1) selon la revendication 1, **caractérisé par le fait que** la section de façade (3) est séparée de la section de fixation (5) par une première dimension libre (6).

3. Panneau de façade (1) selon l'une des revendications précédentes, **caractérisé en ce que** la section de l'agrafe à ressort (4) forme une agrafe à ressort dont la section transversale est en forme de U et qui s'étend parallèlement à l'extension de la section de façade (3).

4. Panneau de façade (1) selon l'une des revendications précédentes, **caractérisé par le fait que** la section d'insertion (2) est formée par une section d'extrémité formée en continu de la section de façade (3).

5. Panneau de façade (1) selon l'une des revendications précédentes, **caractérisé en ce qu'**une première section d'espacement est disposée entre la section de l'agrafe à ressort (4) et la section de la façade (3),
dans laquelle la première section d'espacement est disposée de manière à ce que la section de l'agrafe à ressort (4) soit espacée de la section de la façade (3) d'une deuxième dimension libre (7),
dans laquelle la deuxième dimension libre (7) est en particulier d'au moins 0,5 mm et d'un maximum de 10 cm, en particulier d'au moins 1 mm et/ou d'un maximum de 5 cm, et une deuxième section d'espacement est disposée entre la section de l'attache à ressort (4) et la section de fixation (5),
dans laquelle la deuxième section d'espacement est disposée de manière à ce que la section de l'agrafe à ressort (4) soit séparée de la section de fixation (5) par une troisième dimension libre (8),
dans laquelle la troisième dimension claire (8) est en particulier d'au moins 1 mm et d'au plus 15 cm, en particulier d'au moins 5 mm et/ou d'au plus 10 cm,

6. Panneau de façade (1) selon les revendications 2 et 5, **caractérisé par le fait que** le clip à ressort en forme de U a une première et une deuxième section de serrage,
la première section de serrage est formée par une première branche longue de la pince à ressort en forme de U et la deuxième section de serrage est formée par une deuxième branche longue de la pince à ressort en forme de U, et la première deuxième de serrage et la deuxième section de serrage sont reliées par une section de connexion formée par une branche transversale de la pince à ressort en forme de U,
dans lequel la première section de serrage s'étend à partir d'une première limite commune de la première section de serrage avec la première section d'espacement dans la direction de la section de façade,
dans lequel une première distance entre la première limite commune de la première section de serrage avec la première section d'espacement et une deuxième limite commune de la deuxième section de serrage avec la deuxième section d'espacement est inférieure à une deuxième distance entre une troisième limite commune de la première section de serrage avec la section de connexion et une quatrième limite commune de la deuxième section de serrage avec la section de connexion,
de sorte que, en particulier, l'agrafe élastique entre la première limite commune et la deuxième limite commune exerce un effet de serrage et/ou que la première distance soit inférieure à 3 cm, en particulier inférieure à 20 mm.

7. Panneau de façade (1) selon l'une des revendications précédentes, **caractérisé en ce que** le panneau de façade (1) est en métal, notamment en tôle, notamment en tôle d'une épaisseur d'au moins 1 µm, notamment d'au moins 0.5 mm, et/ou au plus 5 mm, en particulier au plus 1,5 mm, ou en matière plastique et/ou **en ce que** le profilé de façade (3) s'étend sur une longueur d'au moins 10 cm et/ou au plus 10 m, en particulier au plus 6 m ou au plus 3 m, et sur une largeur d'au moins 10 cm et/ou au plus 2 m.

8. Système comportant au moins un premier panneau et au moins un deuxième panneau, dans lequel au moins un premier panneau est un premier panneau de façade (1) selon l'une des revendications précédentes 1 à 7.

9. Système selon la revendication 8, **caractérisé en ce qu'**au moins un deuxième panneau est un deuxième panneau de façade (1), de préférence de construction identique au premier panneau de façade, selon l'une des revendications précédentes 1 à 7, la section d'insertion (2) du premier panneau de façade (1) étant disposée dans la section de pince à ressort (4) du deuxième panneau de façade (1), dans lequel, en particulier, la section d'insertion (2) du premier panneau de façade (1) est maintenue dans la section d'agrafe à ressort (4) du deuxième panneau de façade (1) par la section d'agrafe à ressort (4) du deuxième panneau de façade (1).

10. Système selon la revendication 9, comprenant au moins un autre panneau (21) ayant une section d'agrafe à ressort (4') pour recevoir et maintenir par serrage une section d'insertion du premier et/ou du deuxième panneau de façade,
dans lequel la section d'agrafe à ressort (4') du panneau supplémentaire (21) est conçue en particulier avec les caractéristiques de la section d'agrafe à ressort (4) du panneau de façade (1) selon l'une des revendications précédentes 1 à 7, dans lequel le premier panneau de façade (1) et le deuxième panneau de façade (1) sont disposés l'un à côté de l'autre, en particulier en butée l'un contre l'autre.
et dont au moins une des sections d'insertion (2) est disposée dans la section du clip à ressort (4'} dudit au moins un autre panneau (21),
dans lequel ledit au moins un autre panneau (21) est en particulier un panneau de façade (1) selon l'une des revendications précédentes 1 à 7, dans lequel le système comprend en outre un panneau de connexion (18) disposé derrière le premier et le deuxième panneau de façade (1) et comprenant une section enfichable (20) disposée dans la section d'agrafe à ressort (4') dudit au moins un autre panneau (21),
dans lequel, en particulier, le panneau de connexion (18) recouvre le premier et le deuxième panneau de façade (1) sur une largeur d'au moins 10 mm, en particulier d'au moins 50 mm, en particulier de 100 mm.

11. Système selon la revendication 10, **caractérisé par le fait que** le panneau de connexion (18) comporte une section de renforcement (19) adjacente à la section d'enfichage (20), dans laquelle la section de renforcement (19) est notamment ondulée, en particulier a une ondulation conique, dans laquelle l'ondulation a une profondeur comprise entre 1 et 10 mm, en particulier entre 3 et 5 mm, dans laquelle la section d'enfichage (20) est également plate ou a une ondulation d'une profondeur inférieure à 2 mm, en particulier comprise entre 0,3 et 1 mm.

12. Système selon la revendication 8, **caractérisé par le fait qu'**au moins un deuxième panneau est un panneau d'extrémité (9), le panneau d'extrémité (9) ayant une section d'insertion (2) et, adjacente à celle-ci, une section de façade (3') formant une surface de façade,
dans lequel, de préférence, la section d'insertion (2) du panneau d'extrémité (9) est disposée dans la section d'agrafe à ressort (4) du premier panneau de façade (1), dans lequel, en particulier, la section d'insertion (2) du panneau d'extrémité (9) est maintenue par la section d'agrafe à ressort (4) du premier panneau de façade (1) de manière à être serrée dans la section d'agrafe à ressort (4) du premier panneau de façade (1).

13. Système selon la revendication 8, **caractérisé par le fait qu'**au moins un deuxième panneau est un système de panneaux d'extrémité (22}, dans lequel le système de panneaux d'extrémité (22} a une section d'agrafe à ressort (4", 4‴), dans laquelle la section d'insertion (2) du premier panneau de façade (1) est disposée,
dans lequel le système de panneaux d'extrémité (22} comprend en particulier un panneau d'extrémité (23} qui comprend une section d'extrémité (24} formant au moins partiellement une façade, une section de fixation (5") et une section d'agrafe à ressort (4") du système de panneaux d'extrémité (22) disposée entre la section d'extrémité (24) et la section de fixation (5"), ou
dans lequel le système de panneaux d'extrémité (22) comporte notamment un panneau d'extrémité (23) et un panneau de support (26), dans lequel le panneau de support (26) comporte au moins une section de fixation (5""), une section de support (27) et une section d'agrafe à ressort (4‴) disposée entre la section de fixation (5‴) et la section de support (27),
dans lequel le panneau d'extrémité (23) comporte une section de fixation (5"), une section d'extrémité (24) et une section de support (25) disposée entre la section de fixation (5") et la section d'extrémité (24),
dans lequel la section de support (25) du panneau d'extrémité (23) repose sur la section de support (27) du panneau de support (26).

14. Système selon la revendication 8, **caractérisé par le fait que** la section de façade (3) du premier panneau de façade (1) est séparée de la section de fixation (5) du premier panneau de façade (1) par une première dimension libre (6) et qu'au moins un deuxième panneau est un système de panneaux de transition,
le système de panneaux de transition comprend un panneau de transition (12) et un élément de serrage (13),
l'élément de serrage (13) comporte une section de support et une section de serrage (14) ainsi qu'une troisième section d'espacement disposée entre la section de support et la section de serrage (13),
dans lequel la section de support est séparée de la section de serrage (13) par une quatrième dimension libre, dans lequel la quatrième dimension libre est inférieure à 100% de la première dimension libre et/ou au moins 80% de la première dimension libre (6), dans lequel en particulier la section de serrage (14) a une extension oblique par rapport à l'extension de la section de support et le panneau de transition (12) a de préférence une section épaissie terminale (17),
dans lequel, en particulier, la section d'insertion (2) du premier panneau de façade (1) est disposée entre la section de serrage (14) de l'élément de serrage (13) et le panneau de transition (12), en particulier la section d'épaississement terminal (17) du panneau de transition (13),
dans lequel la section d'insertion (2) du panneau de façade (1) disposée entre la section de serrage (14) de l'élément de serrage (13) et le panneau de transition (12), en particulier la section d'épaississement terminal (17) du panneau de transition (12), est maintenue par l'élément de serrage (13) et le panneau de transition (12).

15. Procédé de revêtement d'une façade, dans lequel un premier panneau de façade selon l'une des revendications 1 à 7 est disposé, en particulier vissé, sur la façade en fixant la section de fixation à la façade, en particulier au moyen d'un moyen de fixation reçu dans un renfoncement de la section de fixation, en particulier au moyen d'un moyen de fixation reçu dans un renfoncement de la section de fixation, par exemple une vis autotaraudeuse, puis un deuxième panneau de façade selon l'une des revendications 1 à 7 est poussé sur le premier panneau de façade déjà fixé de telle sorte que la section d'insertion du deuxième panneau de façade soit insérée dans la section de serrage à ressort du premier panneau de façade, de sorte que le deuxième panneau de façade soit maintenu de manière à être serré.
